# EUROPÄISCHE PATENTSCHRIFT

(11) **EP 4 307 973 B1**
(45) Veröffentlichungstag und Bekanntmachung des Hinweises auf die Patenterteilung: **11.06.2025**
(21) Anmeldenummer: 21724537.2
(22) Anmeldetag: 04.05.2021
(51) Int. Cl.: A47K 10/28, A47K 10/36

(54) **HANDTUCHSPENDER**
HAND-TOWEL DISPENSER
DISTRIBUTEUR D'ESSUIE-MAINS

(43) Veröffentlichungstag der Anmeldung: 24.01.2024
(73) Patentinhaber: Noventa AG, 9444 Diepoldsau (CH)
(72) Erfinder: FREI, Christian, 9463 Oberriet (CH)
(74) Vertreter: Dr. Lusuardi AG
(86) Internationale Anmeldenummer: PCT/CH2021/050006
(87) Internationale Veröffentlichungsnummer: WO 2022/232955

(56) Entgegenhaltungen:
- WO-A1-01/01835
- US-A- 2 100 729
- US-A- 2 772 937
- US-A- 3 858 951

## Beschreibung

Die Erfindung bezieht sich auf einen Handtuchspender gemäss dem Oberbegriff des Patentanspruchs 1.

Handtuchspender, welche die portionenweise Abgabe eines Handtuchs von einer Handtuchrolle gestatten, sind schon seit längerem bekannt, so z.B. aus der Europäischen Patentschrift EP 1 191 872 B1 oder WO 01/01835 A1.

Bei den bekannten Handtuchspendern besteht allerdings die Gefahr, dass es kurz vor Erreichung des Stofftuchendes zu einem Blockieren der Stofftuchabgabe kommt, was durch Sondereinsätze der Reinigungsfachkräfte oder sogar durch das Reparatur-Servicepersonal behoben werden muss.

Dieses Blockieren kann mehrere Ursachen haben.
1. Ursache: Beim Fördern des Tuches wird dieses ruckartig beschleunigt. Die letzten 2 bis 4 Wicklungen des Stoffrollenendes werden dann nicht mehr auseinandergerollt und diese Restwicklung (Fig. 2) kann je nach Grösse an verschiedenen Engstellen (Fig. 3) eingeklemmt werden, was zum Versagen des Handtuchspenders führt.
2. Ursache: Wird die Stoffrolle beim Befüllen des Spenders falsch herum in den Handtuchspender eingelegt (Fig. 4), so ist das Blockieren bereits vorprogrammiert. Aufgrund der Zugrichtung des Tuches rollt das Tuchende mit den letzten Wicklungen über die wannenförmige Aufnahme der Frischtuch-Rolle, springt über die Umlenkrolle und verklemmt sich dann wie in Figur 5 dargestellt.

Hier will die Erfindung Abhilfe schaffen. Der Erfindung liegt die Aufgabe zugrunde, das geschilderte Blockieren des Tuches in einem Handtuchspender mit einer einfachen und sicheren Vorrichtung zu verhindern.

Die Erfindung löst die gestellte Aufgabe mit einer Vorrichtung, welche die Merkmale gemäss Anspruch 1 aufweist.

Die durch die erfindungsgemässen Vorrichtung erzielten Vorteile sind im Wesentlichen darin zu sehen, dass das lästige Blockieren von Tuch im Handtuchspender verhindert wird; und es für die störungsfreie Funktion des Handtuchspenders gleichgültig ist, wie die Frischtuch-Rolle in den Handtuchspender eingelegt wird (mit Rotationssinn in der Uhrzeiger- oder in der Gegenuhrzeiger-Richtung).

Die erfindungsgemässe Vorrichtung kann in der Gegend der wannenförmigen Frischtuch-Aufnahme integriert werden, in welche die Frischtuchrolle 3 eingelegt wird (Fig.1). Die beiden Walzen der Doppelwalze weisen je ein seitlich angebrachtes Antriebmittel auf, welche über ein mit beiden Antriebsmitteln kooperierendes Kupplungsmittel (z.B. einem Zahnrad, Reibrad oder Zahnriemen) drehbar miteinander gekoppelt sind; so dass die beiden Walzen der Doppelwalze nur gleichsinnig im Uhrzeigersinn oder im Gegenuhrzeigersinn rotierbar sind.

Die Vermeidung des Blockierens aufgrund der oben erwähnten ersten Ursache ergibt sich anhand der Figuren 8 und 9 wie folgt:
Das Frischtuch wird gemäss Vorgabe in die wannenförmige Frischtuch-Aufnahme des Handtuchspenders eingelegt. Beim Ziehen des Frischtuchs wird die Restwicklung des Stofftuchendes an die beiden Walzen der Doppelwalze herangezogen. Die Restwicklung der Frischtuchrolle dreht sich im Gegenuhrzeigersinn. Das Frischtuch treibt die untere Walze im Uhrzeigersinn an. Da die obere Walze in gleicher Richtung wie die untere Walze dreht, wird die Restwicklung beim Punkt A (Fig. 9) im Gegenuhrzeiger angetrieben. So kann das Frischtuch nicht ungewollt in eine Engstelle des Handtuchspenders geraten und den Transport des Frischtuches blockieren.

Die Vermeidung des Blockierens aufgrund der oben erwähnten zweiten Ursache ergibt sich anhand der Figuren 10 und 11 wie folgt:
Das Frischtuch wird entgegen der Vorgabe in die wannenförmige Frischtuch-Aufnahme eingelegt. Beim Ziehen des Frischtuchs wird die Restwicklung des Stofftuchendes an die beiden Walzen der Doppelwalze herangezogen. Die Restwicklung dreht sich im Uhrzeigersinn. Das Frischtuch treibt die obere Walze im Gegen-Uhrzeigersinn an. Da die untere Walze in gleicher Richtung wie die obere Walze dreht, wird die Restwicklung beim Punkt B im Uhrzeigersinn angetrieben. So kann das Tuch nicht ungewollt in eine Engstelle des Handtuchspenders geraten und den Transport des Frischtuchs blockieren. Durch die erfindungsgemässe Vorrichtung wird einerseits das Blockieren des Frischtuchs im Handtuchspender verhindert und gleichzeitig wird dem Benutzer die Möglichkeit gegeben, die Frischtuchrolle in beiden Drehrichtungen einlegen zu können.

Bei einer besonderen Ausführungsform der Erfindung sind die Antriebsmittel für die beiden Walzen der Doppelwalze und das Kupplungsmittel in Form von ineinandergreifenden Zahnrädern realisiert (Fig. 6). Die als Zahnräder realisierten Antriebsmittel weisen vorteilhafterweise je 14 - 21 Zähne, vorzugweise je 15 - 18 Zähne auf. Das Übersetzungsverhältnis der als Zahnräder realisierten Antriebsmittel beträgt zweckmässigerweise 1:1.

Bei einer anderen Ausführungsform der Erfindung können die Antriebsmittel für die beiden Walzen der Doppelwalze und das Kupplungsmittel in Form von miteinander kooperierenden Reibrädern oder Zahnriemen realisiert sein.

Die Spaltbreite S zwischen den beiden Walzen der Doppelwalze liegt vorteilhafterweise im Bereich von 2 - 6 mm, vorzugsweise von 3,5 - 4,5 mm, so dass eine Frischtuch der Dicke D im Bereich von 0,5 bis 1,5 mm zwischen den beiden Walzen führbar ist.

Bei einer weiteren Ausführungsform sind die Oberflächen der beiden Walzen der Doppelwalze mit eine Anzahl von Erhöhungen oder Protuberanzen versehen (Fig. 7). Dadurch ergibt sich eine Verbesserung der Haftung zwischen den Walzen und dem Frischtuch. Die Protuberanzen weisen zweckmässigerweise eine Höhe von maximal 1,5 mm, vorzugsweise von maximal 1,0 mm auf. Die Protuberanzen haben zweckmässigerweise eine Höhe von mindestens 0,5 mm, vorzugsweise von mindestens 0.7 mm.

Bei einer weiteren Ausführungsform weisen die Mantelflächen der beiden Walzen der Doppelwalze einen Belag aus einem Elastomeren, vorzugsweise einem thermoplastischen Elastomeren, auf.

Die Antriebsmittel der Doppelwalze bestehen zweckmässigerweise aus einem Thermoplasten, vorzugsweise aus POM.

Die Kupplungsmittel bestehen vorteilhafterweise aus einem Thermoplasten, vorzugweise aus PA.

Bei einer besonderen Ausführungsform der Erfindung ist die Anzahl Zähne der als Zahnräder realisierten Antriebsmittel teilerfremd zur Anzahl Zähne des als Zahnrad realisierten Kupplungsmittel.

Die Erfindung und Weiterbildungen der Erfindung werden im Folgenden anhand der teilweise schematischen Darstellungen eines Ausführungsbeispiels noch näher erläutert.

Es zeigen:
Fig. 1 eine perspektivische Ansicht in das Innere eines erfindungsgemässen Handtuchspenders;
Fig. 2 einen Längsschnitt durch einen Handtuchspender gemäss dem Stand der Technik mit einer korrekt eingelegten Frischtuchrolle mit nur noch wenigen Restwindungen;
Fig. 3 einen Längsschnitt durch einen Handtuchspender gemäss Fig. 2 mit den über die Frischtuch-Auflage gefallenen Restwindungen der Frischtuchrolle, welche den Transport des Frischtuchs blockieren;
Fig. 4 einen Längsschnitt durch einen Handtuchspender gemäss dem Stand der Technik mit einer in der falschen Drehrichtung eingelegten Frischtrolle;
Fig. 5 einen Längsschnitt durch einen Handtuchspender gemäss Fig. 4 mit den über die Frischtuch-Auflage gefallenen Restwindungen der Frischtuchrolle, welche den Transport des Frischtuchs blockieren;
Fig. 6 eine partielle Seitenansicht einer Ausführungsform der erfindungsgemässen Vorrichtung im Bereich der Doppelwalze und des Zusatzzahnrades;
Fig. 7 eine partielle Vorderansicht einer Ausführungsform der erfindungsgemässen Vorrichtung im Bereich der Doppelwalze und des Zusatzzahnrades;
Fig. 8 zeigt eine schematische Seitenansicht mit einer korrekt eingelegten Frischtuchrolle mit dem zwischen den beiden Walzen der Doppelwalze eingeführtem Frischtuch;
Fig. 9 zeigt die gleiche schematische Seitenansicht wie Fig. 8 aber mit an die Doppelwalze herangezogener Restwicklung der Frischtuchrolle;
Fig. 10 zeigt eine schematische Seitenansicht mit einer in falscher Drehrichtung eingelegten Frischtuchrolle mit dem zwischen den beiden Walzen der Doppelwalze eingeführtem Frischtuch;
Fig. 11 zeigt die gleiche schematische Seitenansicht wie Fig. 10 aber mit an die Doppelwalze herangezogener Restwicklung der Frischtuchrolle;

Die in Fig. 1 dargestellte Ausführungsform des erfindungsgemässen Handtuchspenders weist eine wannenförmige Aufnahme 2 für eine Frischtuch-Rolle 3, einen Mechanismus um Frischtuch 1 von der Frischtuch-Rolle 3 portionenweise abzuwickeln und nach dessen Benutzung auf eine Gebrauchttuch-Rolle 5 aufzuwickeln. Das Frischtuch 1, welches eine Breite von 180 mm aufweist, wird durch eine nach der Frischtuch-Rolle 3 angeordnete Doppel-Walze 6;7 geführt. Die beiden Walzen der Doppelwalze 6;7 weisen einen Durchmesser von 24 mm und einen Breite von 210 mm auf (d.h. sie sind 30 mm breiter als das Frischtuch 1 um einen möglichen Seitenversatz des Frischtuches 1 auszugleichen und dadurch ein seitliches Verklemmen des Frischtuches 1 zu verhindern).

Wie in den Fig. 6 und 7 dargestellt, weisen die beiden Walzen der Doppelwalze 6,7 je ein Zahnrad 8:9 auf, welche über ein in beide Zahnräder 8;9 eingreifendes Zusatz-Zahnrad 10 miteinander gekoppelt und damit antreibbar sind. Die Zahnräder 8,9 sind aus POM gefertigt und weisen beide exakt 17 Zähne auf. Die Grundkörper der beiden Walzen der Doppelwalze 6,7 sind aus einem Thermoplasten gefertigt, wobei die als Reibfläche agierende zylindrische Mantelfläche der beiden Walzen aus einem thermoplastischen Elastomeren besteht. Die Oberflächen der beiden Walzen weisen zudem eine grössere Anzahl von 1 mm hohen Protuberanzen, auf um die Haftung des Frischtuchs auf der Walzenoberfläche zu verbessern.

Das in die Zahnräder 8;9 eingreifende Zusatz-Zahnrad 10 (Fig. 6) besitzt 20 Zähne, hat einen Durchmesser von 33 mm und besteht aus PA. Das Zusatzrad 10 bewirkt, dass die beiden Walzen der Doppelwalze 6;7 zwingend nur gleichsinnig im Uhrzeigersinn oder im Gegenuhrzeigersinn rotieren können.

Nach Passieren des Frischtuchs 1 durch die beiden Walzen der Doppelwalze 6,7 wird es über die Umlenkrolle 11 (Fig. 1) nach unten zur Stofftuchausgabe geführt.

Der Umfang dieser Erfindung wird durch die beigefügten Ansprüche definiert.

## Patentansprüche

1. Handtuchspender mit einer Aufnahme (2) für eine Frischtuch-Rolle (3) und mit einem Mechanismus um Frischtuch (1) von der Frischtuch-Rolle (3) portionenweise abzuwickeln und nach dessen Benutzung auf eine Gebrauchttuch-Rolle (5) aufzuwickeln, wobei
(i) eine nach der Frischtuch-Rolle (3) angeordnete Doppel-Walze (6;7) vorhanden ist, durch welche im Betriebszustand das Frischtuch (1) geführt ist, wobei jede der beiden Walzen der Doppelwalze (6;7) mit einem seitlich angebrachten Antriebsmittel (8;9) versehen ist; und
(ii) die beiden durch die Antriebsmittel (8;9) antreibbaren Walzen der Doppelwalze (6;7) mittels eines Kupplungsmittel (10) derart miteinander drehbar gekoppelt sind, dass
(iii) die beiden Walzen der Doppelwalze (6;7) nur gleichsinnig im Uhrzeigersinn oder im Gegenuhrzeigersinn rotierbar sind.

2. Handtuchspender nach Anspruch 1, **dadurch gekennzeichnet, dass** die Antriebsmittel (8;9) für die beiden Walzen der Doppelwalze (6;7) und das Kupplungsmittel (10) in Form von ineinandergreifenden Zahnrädern realisiert sind.

3. Handtuchspender nach Anspruch 1, **dadurch gekennzeichnet, dass** die Antriebsmittel (8;9) für die beiden Walzen der Doppelwalze (6;7) und das Kupplungsmittel in Form von miteinander kooperierenden Reibrädern oder Zahnriemen realisiert sind.

4. Handtuchspender nach einem der Ansprüche 1 bis 3, **dadurch gekennzeichnet, dass** die Spaltbreite S zwischen den beiden Walzen der Doppelwalze (6;7) im Bereich von 2 - 6 mm, vorzugsweise von 3,5 - 4,5 mm liegt.

5. Handtuchspender nach einem der Ansprüche 1 bis 4 **dadurch gekennzeichnet, dass** die Oberflächen der beiden Walzen der Doppelwalze (6;7) mit eine Anzahl von Erhöhungen oder Protuberanzen versehen sind.

6. Handtuchspender nach einem der Ansprüche 1 bis 5, **dadurch gekennzeichnet, dass** die Mantelflächen der beiden Walzen der Doppelwalze (6;7) einen Belag aus einem Elastomeren, vorzugsweise einem thermoplastischen Elastomeren, aufweisen.

7. Handtuchspender nach einem der Ansprüche 1 bis 6, **dadurch gekennzeichnet, dass** die die Antriebsmittel (8;9) der Doppelwalze (6;7) aus einem Thermoplasten, vorzugsweise aus POM bestehen.

8. Handtuchspender nach einem der Ansprüche 1 bis 7, **dadurch gekennzeichnet, dass** das Kupplungsmittel (10) aus einem Thermoplasten, vorzugweise aus PA besteht.

9. Handtuchspender nach einem der Ansprüche 1 bis 8, **dadurch gekennzeichnet, dass** dieser mit einem Frischtuch (1) der Dicke D im Bereich von 0,5 bis 1,5 mm bestückt ist.

10. Handtuchspender nach Anspruch 2, **dadurch gekennzeichnet, dass** die Anzahl Zähne der als Zahnräder realisierten Antriebsmittel (8;9) teilerfremd zur Anzahl Zähne des als Zahnrad realisierten Kupplungsmittel (10) ist.

11. Handtuchspender nach einem der Ansprüche 1 bis 10, **gekennzeichnet durch** eine in der Aufnahme (2) untergebrachte Frischtuch-Rolle (3)

12. Handtuchspender nach einem der Ansprüche 1 bis 11, **dadurch gekennzeichnet, dass** die beiden Walzen der Doppelwalze (6;7) in unmittelbarer Nähe zueinander angeordnet sind, vorzugsweise in einem Abstand von maximal 6 mm.

13. Verfahren zum Betrieb eines Handtuchspenders gemäss einem der Ansprüche - 1 - 12, **dadurch gekennzeichnet, dass** eine Frischtuchrolle (3) in die Aufnahme (2) untergebracht wird und davon Frischtuch (1) abgewickelt und zwischen die beiden Walzen der Doppelwalze (6;7) hindurchgeführt wird.

14. Verfahren nach Anspruch 13, **dadurch gekennzeichnet, dass** das Frischtuch (1) bei der Durchführung durch die beiden Walzen der Doppelwalze (6;7) jeweils gleichzeitig immer nur mit einer der beiden Walzen in Kontakt gebracht wird.

15. Verfahren nach Anspruch 13 oder 14, **dadurch gekennzeichnet, dass** die jeweils vom Frischtuch (1) kontaktierte Walze der Doppelwalze (6;7) reibschlüssig vom Frischtuch (1) angetrieben wird.

## Claims

1. Towel dispenser with a receptacle (2) for a fresh towel roll (3) and with a mechanism for unwinding fresh towel (1) from the fresh towel roll (3) in portions and winding it onto a used towel roll (5) after its use, wherein
(i) there is a double roller (6; 7) arranged downstream of the fresh cloth roll (3), through which the fresh cloth (1) is guided in the operating state, each of the two rollers of the double roller (6; 7) being provided with a laterally mounted drive means (8; 9); and
(ii) the two rollers of the double roller (6;7) which can be driven by the drive means (8;9) are rotatably coupled to one another by means of a coupling means (10) in such a way that
(iii) the two rollers of the double roller (6;7) can only be rotated clockwise or counterclockwise in the same direction.

2. Towel dispenser according to claim 1, **characterized in that** the drive means (8; 9) for the two rollers of the double roller (6; 7) and the coupling means (10) are realized in the form of intermeshing gear wheels.

3. Towel dispenser according to claim 1, **characterized in that** the drive means (8; 9) for the two rollers of the double roller (6; 7) and the coupling means are realized in the form of mutually cooperating friction wheels or toothed belts.

4. Towel dispenser according to one of claims 1 to 3, **characterized in that** the gap width S between the two rollers of the double roller (6; 7) is in the range from 2 - 6 mm, preferably from 3.5 - 4.5 mm.

5. Towel dispenser according to one of claims 1 to 4, **characterized in that** the surfaces of the two rollers of the double roller (6; 7) are provided with a number of elevations or protuberances.

6. Towel dispenser according to one of claims 1 to 5, **characterized in that** the lateral surfaces of the two rollers of the double roller (6; 7) have a coating of an elastomer, preferably a thermoplastic elastomer.

7. Towel dispenser according to one of claims 1 to 6, **characterized in that** the drive means (8; 9) of the double roller (6; 7) consist of a thermoplastic, preferably of POM.

8. Towel dispenser according to one of claims 1 to 7, **characterized in that** the coupling means (10) is made of a thermoplastic, preferably PA.

9. Towel dispenser according to one of claims 1 to 8, **characterized in that** it is equipped with a fresh towel (1) of thickness D in the range from 0.5 to 1.5 mm.

10. Towel dispenser according to claim 2, **characterized in that** the number of teeth of the drive means (8; 9) implemented as gear wheels is unequal to the number of teeth of the coupling means (10) implemented as a gear wheel.

11. Towel dispenser according to one of claims 1 to 10, **characterized by** a fresh towel roll (3) accommodated in the holder (2)

12. Towel dispenser according to one of claims 1 to 11, **characterized in that** the two rollers of the double roller (6; 7) are arranged in close proximity to one another, preferably at a maximum distance of 6 mm.

13. Method for operating a towel dispenser according to one of claims 1 - 12, **characterized in that** a fresh towel roll (3) is accommodated in the receptacle (2) and fresh towel (1) is unwound from it and passed between the two rollers of the double roller (6; 7).

14. Method according to claim 13, **characterized in that** the fresh cloth (1) is brought into contact with only one of the two rollers at a time as it passes through the two rollers of the double roller (6; 7).

15. Method according to claim 13 or 14, **characterized in that** the roller of the double roller (6; 7) contacted in each case by the fresh cloth (1) is frictionally driven by the fresh cloth (1).

## Revendications

1. Distributeur d'essuie-mains avec un logement (2) pour un rouleau d'essuie-mains frais (3) et avec un mécanisme pour dérouler par portions l'essuie-mains frais (1) du rouleau d'essuie-mains frais (3) et pour l'enrouler après son utilisation sur un rouleau d'essuie-mains usagés (5), dans lequel
(i) il existe un double rouleau (6 ; 7) disposé après le rouleau de toile fraîche (3), à travers lequel la toile fraîche (1) est guidée en état de fonctionnement, chacun des deux rouleaux du double rouleau (6 ; 7) étant pourvu d'un moyen d'entraînement (8 ; 9) monté latéralement ; et
(ii) les deux rouleaux du double rouleau (6 ; 7) pouvant être entraînés par les moyens d'entraînement (8 ; 9) sont couplés l'un à l'autre de manière rotative au moyen d'un moyen d'accouplement (10) de telle sorte que
(iii) les deux rouleaux du double rouleau (6 ; 7) ne peuvent tourner que dans le même sens, dans le sens des aiguilles d'une montre ou dans le sens inverse des aiguilles d'une montre.

2. Distributeur d'essuie-mains selon la revendication 1, **caractérisé en ce que** les moyens d'entraînement (8 ; 9) pour les deux rouleaux du double rouleau (6 ; 7) et le moyen d'accouplement (10) sont réalisés sous forme de roues dentées s'engrenant les unes dans les autres.

3. Distributeur d'essuie-mains selon la revendication 1, **caractérisé en ce que** les moyens d'entraînement (8 ; 9) pour les deux cylindres du double cylindre (6 ; 7) et le moyen d'accouplement sont réalisés sous forme de roues de friction ou de courroies dentées coopérant entre elles.

4. Distributeur d'essuie-mains selon l'une des revendications 1 à 3, **caractérisé en ce que** la largeur d'entrefer S entre les deux cylindres du double cylindre (6 ; 7) est comprise entre 2 et 6 mm, de préférence entre 3,5 et 4,5 mm.

5. Distributeur d'essuie-mains selon l'une des revendications 1 à 4, **caractérisé en ce que** les surfaces des deux rouleaux du double cylindre (6 ; 7) sont pourvues d'un certain nombre de saillies ou de protubérances.

6. Distributeur d'essuie-mains selon l'une des revendications 1 à 5, **caractérisé en ce que** les surfaces d'enveloppe des deux cylindres du double cylindre (6 ; 7) présentent un revêtement en un élastomère, de préférence un élastomère thermoplastique.

7. Distributeur d'essuie-mains selon l'une des revendications 1 à 6, **caractérisé en ce que** les moyens d'entraînement (8 ; 9) du double rouleau (6 ; 7) sont en thermoplastique, de préférence en POM.

8. Distributeur d'essuie-mains selon l'une des revendications 1 à 7, **caractérisé en ce que** le moyen d'accouplement (10) est constitué d'un thermoplastique, de préférence du PA.

9. Distributeur d'essuie-mains selon l'une des revendications 1 à 8, **caractérisé en ce qu'**il est équipé d'un essuie-mains frais (1) d'épaisseur D comprise entre 0,5 et 1,5 mm.

10. Distributeur d'essuie-mains selon la revendication 2, **caractérisé en ce que** le nombre de dents des moyens d'entraînement (8 ; 9) réalisés sous forme de roues dentées est partiellement étranger au nombre de dents du moyen d'accouplement (10) réalisé sous forme de roue dentée.

11. Distributeur d'essuie-mains selon l'une des revendications 1 à 10, **caractérisé par** un rouleau d'essuie-mains propres (3) logé dans le logement (2).

12. Distributeur d'essuie-mains selon l'une des revendications 1 à 11, **caractérisé en ce que** les deux rouleaux du double cylindre (6 ; 7) sont disposés à proximité immédiate l'un de l'autre, de préférence à une distance maximale de 6 mm.

13. Procédé de fonctionnement d'un distributeur d'essuie-mains selon l'une des revendications 1 à 12, **caractérisé en ce qu'**un rouleau d'essuie-mains frais (3) est logé dans le logement (2) et **en ce que** l'essuie-mains frais (1) est déroulé et passé entre les deux rouleaux du double cylindre (6 ; 7).

14. Procédé selon la revendication 13, **caractérisé en ce que** la toile fraîche (1) est mise en contact avec un seul des deux cylindres à la fois lors de son passage à travers les deux cylindres du double cylindre (6 ; 7).

15. Procédé selon la revendication 13 ou 14, **caractérisé en ce que** le rouleau du double rouleau (6 ; 7) respectivement en contact avec la toile fraîche (1) est entraîné par friction par la toile fraîche (1).
